# EUROPÄISCHE PATENTSCHRIFT

(11) **EP 1 414 272 B1**
(45) Veröffentlichungstag und Bekanntmachung des Hinweises auf die Patenterteilung: **12.12.2007**
(21) Anmeldenummer: 03020882.1
(22) Anmeldetag: 15.09.2003
(51) Int. Cl.: H04R 25/02, H01R 4/24

(54) **Hörgerät mit einer externen Elektronikkomponente**
Hearing aid with an external electronic component
Prothèse auditive avec un composant électronique externe

(30) Priorität: 26.09.2002 DE 10244962
(43) Veröffentlichungstag der Anmeldung: 28.04.2004
(73) Patentinhaber: Siemens Audiologische Technik GmbH, 91058 Erlangen (DE)
(72) Erfinder: Weidner, Tom, 91056 Erlangen (DE)
(74) Vertreter: Berg, Peter

(56) Entgegenhaltungen:
- CH-A- 669 296
- DE-A- 3 502 178
- DE-A- 19 541 648
- DE-U- 29 915 874
- US-A- 2 769 154
- US-A- 5 548 644
- US-A- 5 788 539
- US-A- 5 989 056
- KEN TANAKA: "COMPACT 1.5MM PITCH INSULATION DISPLACEMENT CONNECTORS ACHIEVE SAMERESULTS" JEE JOURNAL OF ELECTRONIC ENGINEERING, Bd. 27, Nr. 278, Februar 1990 (1990-02), Seiten 44-48, TOKYO, JP

## Beschreibung

Die vorliegende Erfindung betrifft ein Hörgerät mit einem Gehäuse zur Aufnahme von internen Elektronikkomponenten, einer außerhalb des Gehäuses angeordneten externen Elektronikkomponente und einer Verbindungseinrichtung zum mechanischen und elektrischen Verbinden des Gehäuses und mindestens einer der internen Elektronikkomponenten mit der externen Elektronikkomponente.

Es besteht der Bedarf, an ein Hörgerät externe Elektronikkomponenten anzuschließen. Beispiele für diese externen Elektronikkomponenten sind Hörer, externe Mikrofone oder Mikrofonarrays, Kabel für Crossverbinder zu einem zweiten Hörgerät, Funkempfänger und dergleichen. Der bislang häufigste Anwendungsfall ist die Verbindung des Hörgeräts mit einem externen Hörer. Aus Gründen der Rückkopplung oder des Platzbedarfs kann es notwendig sein, einen externen Hörer für das Hörgerät vorzusehen.

Bislang sind Hörgeräte mit externem Hörer bekannt, bei denen die Verbindung zwischen Hörgerät und Hörer vom Akustiker nicht lösbar ist. Der Grund hierfür liegt darin, dass die elektrischen Versorgungsleitungen für den Hörer an das Hörgerät angelötet sind. Die elektrischen Verbindungsleitungen werden bei einer bekannten Variante durch einen Tragehaken und weiter durch einen biegsamen Formschlauch geführt. Eine gewisse individuelle Längenanpassung ist dadurch möglich, dass der Formschlauch in dem Tragehaken verschiebbar ist. Bei mechanischer Beanspruchung kann sich jedoch der Formschlauch aus dem Tragehaken lösen, so dass sich die eingestellte Länge verändert.

Bei anderen Hörgeräten wird der externe Hörer mittels eines Steckverbinders an das Hörgerät angeschlossen. Da die elektrischen Verbindungsleitungen konfektioniert sind, ist hier eine individuelle Längenanpassung nicht möglich.

Für die Verbesserung von Hörgeräten sind stets die Gewohnheiten der Hörgeräteträger zu berücksichtigen. So ist es hinsichtlich der mechanischen Verbindung zwischen externem Hörer und Hörgerät notwendig zu beachten, dass der Hörgeräteträger ein Ohrpassstück (Otoplastik) am Schlauch aus dem Ohr zieht. Daher muss die mechanische Verbindung zwischen dem Schlauch beziehungsweise Kabel und dem Ohrpassstück aber auch die Verbindung zwischen dem Kabel und dem Hörgerät für eine entsprechende mechanische Beanspruchung ausgelegt sein.

In diesem Zusammenhang ist aus der Druckschrift CH 669296 A ein elektroakustisches Hörhilfegerät mit einer Steckbuchse zum Einsetzen des elektrischen Steckers für den temporären Anschluss eines externen elektrischen Geräts bekannt. Das Kabel ist an den Stecker mit üblicher Technik angebracht.

Aus der Druckschrift DE 299 15 874 U1 ist ferner eine programmierbare Hörhilfe bekannt, die von einem externen Programmiergerät mit Daten versorgbar ist. Für eine temporäre drahtgebundene Signalübertragung von oder zu dem Programmiergerät dient ein Programmieradapter, dessen Leiterbahnen einerseits mit den Kontakten des Hörgeräte-Programmieranschlusses kontaktierbar sind und der andererseits über eine Kabelverbindung, eine Mehrfachleiterbahn und eine Steckerbuchse an das Programmiergerät angeschlossen wird.

Ferner ist aus der Druckschrift DE 195 41 648 A1 ein Hörhilfegerät bekannt, dem ein mobiles Sende- und Empfangsmodul zugeordnet ist. Das mobile Sende- und Empfangsmodul weist Kontaktelemente auf und ist mit entsprechenden Gegenkontakten des Hörhilfegeräts koppelbar. Gemäß einer weiteren Ausgestaltung ist das mobile Sende- und Empfangsmodul über eine Verdrahtung an das Hörhilfegerät anschließbar.

Die Patentschrift US 5 788 539 beschreibt ein oberflächenmontierbares, elektrisches Verbindungselement. Dieses besitzt Schneidklemmen und kann zum Kontaktieren von Mikrofonen, zellularen Telefonen oder miniaturisierten, elektronischen Komponenten benutzt werden. Darüber hinaus offenbart die Patentschrift US 5 548 644 einen Handapparat für eine Telefonstation. Dort werden Schneidklemmen für Hörer verwendet.

Schließlich beschreibt die Druckschrift US 2 769 154 einen Schneidklemmverbinder für elektrische Kabel.

Die Aufgabe der vorliegenden Erfindung besteht darin, eine leicht handhabbare elektrische und mechanische Verbindung vom Hörgerät zu einer externen Elektronikkomponente bereitzustellen.

Erfindungsgemäß wird diese Aufgabe gelöst durch ein Hörgerät mit einem Gehäuse zur Aufnahme von internen Elektronikkomponenten, einer außerhalb des Gehäuses angeordneten externen Elektronikkomponente und einer Verbindungseinrichtung zum mechanischen und elektrischen Verbinden des Gehäuses und zumindest einer der internen Elektronikkomponenten mit der externen Elektronikkomponente, wobei die Verbindungseinrichtung eine Schneidklemme, die an dem Gehäuse angeordnet ist, oder mindestens zwei Schneidklemmen, von denen eine an dem Gehäuse und eine zweite an der externen Elektronikkomponente angeordnet sind, und ein Verbindungskabel, das in die eine Schneidklemme oder die mindestens zwei Schneidklemmen unter Herstellung einer elektrischen und mechanischen Verbindung einklemmbar ist, aufweist.

In vorteilhafter Weise kann durch diese Verbindungstechnik der Akustiker die Länge der Verbindung individuell für jeden Patienten während der Anpassung z. B. mit einer Schere einfach einstellen. Die verwendeten Verbindungsleitungen beziehungsweise -kabel können als Kunststoffvollprofil oder Kunststoffschlauch mit integrierten elektrischen Leitern ausgeführt sein, die selbst keine speziellen Verbindungselemente besitzen. Damit lassen sich die Verbindungskabel als Meterware herstellen und können ohne weiteres individuell in der Länge angepasst werden. Die Verbindung in Schneid-Klemm-Technik ist darüber hinaus lösbar, so dass sich ein Kürzen des Verbindungskabels durch Abschneiden und ein Verlängern durch Einsetzen eines längeren Verbindungskabels realisieren lässt. Durch die Schneid-Klemm-Technik ist eine stabile, leicht anpassbare, auch mehradrige Verbindung zwischen Hörgerät und externer Elektronikkomponente, insbesondere Hörer, gewährleistet.

In einer vorteilhaften Ausgestaltung umfasst die Elektronikkomponente eine Hörereinrichtung, einen Funkempfänger, ein externes Mikrofon oder ein Mikrofonarray. Die Elektronikkomponente kann aber auch ein zweites Hörgerät sein, zu dem eine Crossverbindung hergestellt ist.

Das Verbindungskabel kann an einer Seite mit einer Schneidklemme und an der anderen Seite fest oder über einen Stecker mit der jeweiligen Komponente verbunden sein. Damit sind beliebige Kombinationen der Verbindungstechnik zwischen dem Hörgerät, dem Verbindungskabel und der externen Elektronikkomponente ausführbar.

Das Verbindungskabel beziehungsweise dessen Kunststoff als Trägermaterial sollte günstigerweise transparent sein. Damit kann das Hörgerät wenig auffällig am Ohr angebracht werden.

Weitere vorteilhafte Ausgestaltungen ergeben sich aus den Unteransprüchen.

Die vorliegende Erfindung wird nun anhand der beigefügten Zeichnungen näher erläutert, in denen zeigen:
- FIG 1: einen Querschnitt durch ein bei einem erfindungsgemäßen Hörgerät verwendbares zweiadriges Verbindungskabel;
- FIG 2: einen Querschnitt durch ein alternatives zweiadriges Verbindungskabel;
- FIG 3: einen Querschnitt durch ein bei einem erfindungsgemäßen Hörgerät verwendbares, mehradriges Verbindungskabel;
- FIG 4: eine Querschnittsansicht einer bei einem erfindungsgemäßen Hörgerät verwendbaren Schneidklemme; und
- FIG 5: eine Draufsicht auf eine bei einem erfindungsgemäßen Hörgerät verwendbare Schneidklemme.

Die nachfolgend beschriebenen Ausführungsbeispiele stellen bevorzugte Ausführungsformen der Erfindung dar.

In FIG 1 ist schematisch der Querschnitt durch ein bei einem erfindungsgemäßen Hörgerät verwendbares zweiadriges Verbindungskabel zwischen einem Hörgerät und einer externen Elektronikkomponente dargestellt. Das Verbindungskabel 1 besteht aus einem im Wesentlichen transparenten Trägermaterial 2. In das Trägermaterial 2 sind zwei elektrische Leiter 3 eingegossen. In Längsrichtung des Verbindungskabels 1 ist eine Nut 4 vorgesehen, die als mechanischer Schlüssel zur Verpolsicherung dient. Das Verbindungskabel besitzt ferner eine Außenhülle 5 aus einem biokompatiblen Material, das für den Hörgeräteträger hautverträglich ist.

In Abhängigkeit von der Materialwahl des Trägers 2 und der Außenhülle 5 kann das Verbindungskabel 1 plastisch verformbar und formstabil oder vollflexibel sein. Die elektrischen Leiter 3 können aus Metall oder einem leitenden Kunststoff bestehen.

Da das Verbindungskabel über die gesamte Länge den gleichen Querschnitt aufweist - es liegt beispielsweise als Meterware vor -, können durch Abschneiden beliebig lange Stücke hergestellt und die Verbindung zwischen Hörgerät und externer Elektronikkomponente individuell eingestellt werden. Darüber hinaus kann das Verbindungskabel 1 nicht dargestellte, elektrische Bauelemente wie beispielsweise Schalter, Taster, ICs etc. enthalten.

Eine abgewandelte Ausführungsform eines bei einem erfindungsgemäßen Hörgerat Verwendbaren Verbindungskabels ist in FIG 2 dargestellt. In diesem Fall besitzt das Verbindungskabel 1 einen länglichen Querschnitt, wobei die beiden Leiter in der Nähe der Enden der Querschnittslängsform angeordnet sind. Als mechanischer Schlüssel zur Verpolsicherung ist hier eine nach außen ragende Rille beziehungsweise Nase 5 gewählt. Eine biokompatible Außenhülle ist hier nicht eingezeichnet, sie kann aber dennoch vorhanden sein. Sie ist jedoch nicht notwendig, wenn das Trägermaterial bereits biokompatibel ist.

In FIG 3 ist eine mehradrige Variante eines erfindungsgemäßen Verbindungskabels 1 dargestellt. Der Aufbau entspricht grundsätzlich dem des Verbindungskabels von FIG 1. In dem Kabel sind jedoch insgesamt sechs Leiter 3 gegeneinander durch das Trägermaterial 2 isoliert angeordnet. Fünf der Leiter 3 sind am Außenumfang des Trägers 2 angeordnet und ringsegmentförmig ausgebildet. Selbstverständlich können die fünf Leiter 3 auch kreisförmigen Querschnitt besitzen. Ein sechster Leiter 3 mit kreisförmigem Querschnitt ist im Zentrum des Verbindungskabels 1 angeordnet. Derartige mehradrige Kabel eignen sich insbesondere für Crossverbindungen von Hörgeräten.

In FIG 4 ist eine bei einem erfindungsgemäßen Horgerät verwendbare Schneidklemme im Querschnitt dargestellt. Die Schneidklemme besitzt einen zylinderförmigen Grundkörper 10, an dessen Außenumfang mehrere Schneiden 11 angebracht sind. Die Schneiden ragen bezogen auf die Längsachse des Zylinders 10 schräg nach außen. Sie bestehen aus einem flexiblen Arm 12, der am proximalen Ende fest am Außenumfang des Zylinderkörpers 10 angebracht ist, und aus einer Messerklinge 13, die am distalen Ende des Arms 12 zur Längsachse des Zylinderkörpers 10 nach innen ragend angeordnet ist. Alternativ können die Arme 12 auch starr ausgeführt und schwenkbar an dem Zylinderkörper 10 befestigt sein.

Im Zentrum des Zylinderkörpers 10 ist ein Dorn 14 vorgesehen, der zur Kontaktierung einer zentral in dem Verbindungskabel 1 angeordneten Ader dient. Sowohl der Dorn 14 als auch die Arme 12 der Schneiden 11 sind durch elektrische Anschlüsse 15 kontaktiert. Um den Zylinderkörper 10 ist ein Klemmring 16 angeordnet, der längs der Rotationssymmetrie des Zylinderkörpers 10 verschiebbar ist und der zum Eindrücken und Festklemmen der Schneiden 11 in das Verbindungskabel 1 dient.

Eine Draufsicht auf die bei einem erfindungsgemäßen Hörgerät verwendbare Schneidklemme ist in FIG 5 wiedergegeben. Bei diesem Ausführungsbeispiel sind sechs Schneiden 11, jeweils bestehend aus einem Arm 12 und einer Messerklinge 13, gleichmäßig am Außenumfang des Zylinderkörpers 10 schräg nach außen ragend angeordnet. Der Klemmring 16 ist in FIG 5 nicht dargestellt. In der Draufsicht ist jedoch eine Nase 17 zu erkennen, die als Verpolschutz dient und in die Nut 4 eines Verbindungskabels 1 eingreift. Die Nase 17 ragt aus der Oberfläche des Zylinderkörpers 10 in Richtung der Rotationssymmetrieachse des Zylinderkörpers 10.

Bei der Herstellung der Schneid-Klemm-Verbindung wird die Verbindungsleitung 1 mit ihrer Stirnseite auf die Stirnseite des Zylinderkörpers 10 gedrückt. Hierdurch wird gegebenenfalls der Kontakt zwischen dem Dorn 14 und einem zentral in dem Verbindungskabel 1 angeordneten Leiter 3 hergestellt. Anschließend wird der Klemmring 16 in FIG 4 nach oben (Pfeilrichtung A) geschoben. Hierdurch werden die Schneiden 11 nach innen gedrückt, wodurch die Messerklingen 13 durch die Außenhülle 5 des Verbindungskabels 1 in die entsprechenden Leiter 3 eindringen und elektrische Verbindung herstellen. Die Schneiden 11 vollziehen hierbei die mit den Pfeilen B angedeutete nach innen gerichtete Bewegung. Der Klemmring 16 wird mit seiner Oberkante geringfügig über das distale Ende der Arme 12 der Schneiden 11 geschoben und rastet in dieser Stellung ein, wobei die Schneiden 11 in das Verbindungskabel 1 gedrückt sind. In diesem Zustand sorgen die Schneiden 11 nicht nur für einen elektrischen Kontakt zu den Leitern 3 sondern fixieren das Verbindungskabel 1 auch in seiner Längsrichtung auf dem Zylinderkörper 10, der seinerseits an dem Hörgerät oder der externen Elektronikkomponente befestigt ist.

Die dargestellte Schneid-Klemm-Verbindung kann in Kombination mit anderen Verbindungstechniken beliebig eingesetzt werden. So können beispielsweise folgende Verbindungskombinationen praktikabel sein:
a) Schneid-Klemm-Verbindung sowohl am Hörgerät als auch an der externen Elektronikkomponente
b) Steckverbinder an der externen Elektronikkomponente und Schneid-Klemm-Verbindung am Hörgerät und
c) feste Verbindung an der externen Elektronikkomponente und Schneid-Klemm-Verbindung am Hörgerät.

## Patentansprüche

1. Hörgerät mit
einem Gehäuse zur Aufnahme von internen Elektronikkomponenten,
einer außerhalb des Gehäuses angeordneten externen Elektronikkomponente und
einer Verbindungseinrichtung zum mechanischen und elektrischen Verbinden des Gehäuses und zumindest einer der internen Elektronikkomponenten mit der externen Elektronikkomponente,
**dadurch gekennzeichnet, dass**
die Verbindungseinrichtung eine Schneidklemme (10 bis 16), die an dem Gehäuse angeordnet ist, oder mindestens zwei Schneidklemmen (10 bis 16), von denen eine an dem Gehäuse und eine zweite an der externen Elektronikkomponente angeordnet sind, und ein Verbindungskabel (1), das in die eine Schneidklemme oder die mindestens zwei Schneidklemmen unter Herstellung einer elektrischen und mechanischen Verbindung einklemmbar ist, aufweist.

2. Hörgerät nach Anspruch 1, wobei die externe Elektronikkomponente eine Hörereinrichtung, eine Funkempfängereinrichtung oder eine externe Mikrofoneinrichtung umfasst.

3. Hörgerät nach Anspruch 1 oder 2, wobei das Verbindungskabel (1) an einer Seite mit der oder einer der Schneidklemmen (10 bis 16) und an der anderen Seite fest oder über einen Stecker mit der jeweiligen Komponente verbunden ist.

4. Hörgerät nach einem der Ansprüche 1 bis 3, wobei das Verbindungskabel (1) ein im Wesentlichen transparentes Trägermaterial (2) besitzt.

5. Hörgerät nach einem der Ansprüche 1 bis 4, wobei das Verbindungskabel (1) einen oder mehrere elektrische Leiter (3) aufweist.

6. Hörgerät nach einem der Ansprüche 1 bis 5, wobei das Verbindungskabel als Koaxialkabel ausgelegt ist.

7. Hörgerät nach einem der Ansprüche 1 bis 6, wobei das Verbindungskabel (1) eine Längsrille (5) oder -nut (4) als Verpolsicherung und/oder mechanische Stabilisierung aufweist.

8. Hörgerät nach einem der Ansprüche 1 bis 7, wobei die oder mindestens eine der Schneidklemmen (10 bis 16) mehrere gegenüberstehende Schneiden (11) aufweist.

9. Hörgerät nach Anspruch 8, wobei die gegenüberstehenden Schneiden (11) ringförmig angeordnet sind.

10. Hörgerät nach Anspruch 9, wobei die Schneiden (11) von einer ersten offenen Position, in der das Verbindungskabel (1) in die Schneidklemme (10 bis 16) einführbar ist, in eine zweite, schneidende Position, in der sie die Isolierung des Verbindungskabels (1) durchschneiden und elektrischen Kontakt zu einem Leiter (3) herstellen und in der sie durch einen Haltering (16) fixierbar sind, überführbar sind.

## Claims

1. Hearing aid having
a housing for holding internal electronic components,
an external electronic component which is arranged outside the housing, and
a connection device for mechanical and electrical connection of the housing and at least one of the internal electronic components to the external electronic component,
**characterized in that**
the connection device has an insulation-displacement terminal (10 to 16) which is arranged on the housing, or at least two insulation-displacement terminals (10 to 16), one of which is arranged on the housing and a second of which is arranged on the external electronic component, and a connection cable (1) which can be clamped in the one insulation-displacement terminal or in the at least two insulation-displacement terminals, producing an electrical and mechanical connection.

2. Hearing aid according to Claim 1, wherein the external electronic component comprises a listening device, a radio receiver device or an external microphone device.

3. Hearing aid according to Claim 1 or 2, wherein the connection cable (1) is connected on one side to the one or to one of the insulation-displacement terminals (10 to 16), and on the other side, fixed or via a plug, to the respective component.

4. Hearing aid according to one of Claims 1 to 3, wherein the connection cable (1) is composed of an essentially transparent carrier material (2).

5. Hearing aid according to one of Claims 1 to 4, wherein the connection cable (1) has one or more electrical conductors (3).

6. Hearing aid according to one of Claims 1 to 5, wherein the connection cable is in the form of a coaxial cable.

7. Hearing aid according to one of Claims 1 to 6, wherein the connection cable (1) has a longitudinal slot (5) or groove (4) as polarity-reversal protection and/or to provide mechanical robustness.

8. Hearing aid according to one of Claims 1 to 7, wherein the or at least one of the insulation-displacement terminals (10 to 16) has or have a plurality of opposite blades (11).

9. Hearing aid according to Claim 8, wherein the opposite blades (11) are arranged in an annular shape.

10. Hearing aid according to Claim 9, wherein the blades (11) can be moved from a first open position, in which the connection cable (1) can be inserted in the insulation-displacement terminal (10 to 16), to a second, cutting position, in which they cut through the insulation on the connection cable (1), make electrical contact with a conductor (3) and in which they can be fixed by a holding ring (16).

## Revendications

1. Prothèse auditive comprenant
un boîtier pour loger des composants électroniques internes,
un composant électronique externe disposé à l'extérieur du boîtier,
un équipement de liaison pour la liaison mécanique et électrique du boîtier et d'au moins un des composants électroniques internes au composant électronique externe,
**caractérisée en ce que**
l'équipement de liaison a une borne guillotine (10 à 16), qui est disposée sur le boîtier, ou au moins deux bornes guillotines (10 à 16) dont l'une est disposée sur le boîtier et une deuxième sur le composant électronique externe, et un câble de liaison (1) qui peut être serré dans la borne guillotine ou dans les au moins deux bornes guillotines, en établissant une liaison électrique et mécanique.

2. Prothèse auditive selon la revendication 1, le composant électronique externe comprenant un équipement d'écouteur, un équipement de récepteur radio ou un équipement de microphone externe.

3. Prothèse auditive selon la revendication 1 ou 2, le câble de liaison(1) étant relié d'un côté à la borne guillotine ou à l'une des bornes guillotines (10 à 16) et, de l'autre côté, de façon fixe ou par le biais d'un connecteur, au composant respectif.

4. Prothèse auditive selon l'une des revendications 1 à 3, le câble de liaison(1) possédant un matériau de support (2) essentiellement transparent.

5. Prothèse auditive selon l'une des revendications 1 à 4, le câble de liaison(1) ayant un ou plusieurs conducteurs électriques (3).

6. Prothèse auditive selon l'une des revendications 1 à 5, le câble de liaison étant conçu en tant que câble coaxial.

7. Prothèse auditive selon l'une des revendications 1 à 6, le câble de liaison (1) ayant une gorge longitudinale (5) ou une rainure longitudinale (4) en tant que protection contre l'inversion de polarité et/ou stabilisation mécanique.

8. Prothèse auditive selon l'une des revendications 1 à 7, la borne guillotine ou au moins l'une des bornes guillotines (10 à 16) ayant plusieurs lames (11) opposées.

9. Prothèse auditive selon la revendication 8, les lames (11) opposées étant disposées de façon annulaire.

10. Prothèse auditive selon la revendication 9, les lames (11) pouvant passer d'une première position ouverte, dans laquelle le câble de liaison(1) peut être introduit dans la borne guillotine (10 à 16), à une deuxième position coupante, dans laquelle elles coupent l'isolation du câble de liaison(1) et établissent un contact électrique avec un conducteur (3), et dans laquelle elles peuvent être immobilisées par une bague de retenue (16).
